# EUROPÄISCHE PATENTSCHRIFT

(11) **EP 2 470 716 B1**
(45) Veröffentlichungstag und Bekanntmachung des Hinweises auf die Patenterteilung: **14.05.2014**
(21) Anmeldenummer: 11725359.1
(22) Anmeldetag: 17.05.2011
(51) Int. Cl.: D21F 1/00

(54) **BLATTBILDUNGSSIEB**
FORMING FABRIC
TOILE DE FORMATION DE FEUILLE

(30) Priorität: 21.05.2010 DE 102010017055
(43) Veröffentlichungstag der Anmeldung: 04.07.2012
(73) Patentinhaber: Andritz Technology and Asset Management GmbH, 8045 Graz (AT)
(72) Erfinder: HEGER, Wolfgang, 52385 Nideggen (DE)
(74) Vertreter: Viering, Jentschura & Partner Patent- und Rechtsanwälte
(86) Internationale Anmeldenummer: PCT/EP2011/057978
(87) Internationale Veröffentlichungsnummer: WO 2011/144616

(56) Entgegenhaltungen:
- EP-A1- 0 432 413
- EP-A2- 0 069 101
- US-A- 6 145 550

## Beschreibung

Die Erfindung betrifft ein Blattbildungssieb aus einem mehrlagigen Gewebe wie es im Prozess der Papierherstellung in der Blattbildungszone einer Nasspartie einer Papiermaschine zur Entwässerung einer Faserstoffsuspension verwendet wird.

Ein wesentlicher Prozess innerhalb der Papierherstellung ist die Formierung des Blattes (=Blattbildung), die durch Entwässerung einer Faserstoffsuspension mittels Filtration in der Blattbildungszone der Nasspartie einer Papiermaschine unter Verwendung eines sog. Blattbildungssiebes oder Papiermaschinensiebes erfolgt.

Unter Faserstoffsuspension ist dabei ein in Wasser suspendiertes Gemisch aus Holz- oder Zellstofffasern, Füllstoffen und chemischen Hilfsstoffen zu verstehen.

Um ein möglichst gleichmäßiges Papierblatt herstellen zu können, ist es erforderlich, den Wasseranteil der Faserstoffsuspension unmittelbar vor der Blattbildung auf etwa 99 % zu erhöhen bzw. einzustellen. Dadurch wird gewährleistet, dass sich die Fasern gleichmäßig im Wasser verteilen können, was sich vorteilhaft auf die Qualität des zu bildenden Blattes auswirkt.

Innerhalb der Blattbildungszone, d.h. während des Blattbildungsprozesses, wird der Wasseranteil durch den oben erwähnten Filtrationsprozess auf ca. 80 % reduziert. Die Papierfasern sowie die Füll- und Hilfsstoffe bleiben gleichmäßig verteilt in Form eines Faservlieses auf dem Papiermaschinensieb zurück.

Während früher die Entwässerung hauptsächlich durch ein auf eine Langsiebmaschine aufgebrachtes Papiermaschinensieb erfolgte, kommen heute überwiegend Doppelsiebmaschinen zum Einsatz, z.B. in Form so genannter Spaltformer (im Englischen "Gap- Former"). Diese Doppelsiebmaschinen zeichnen sich dadurch aus, dass die Faserstoffsuspension in einen zwischen zwei Papiermaschinensieben gebildeten Spalt gespritzt wird, so dass die Entwässerung zeitgleich durch beide Siebe erfolgen kann, wodurch der Filtrationsprozess und damit auch die Produktionsgeschwindigkeit der Papiermaschine erheblich beschleunigt wird. Heute existieren Papiermaschinen für Papiersorten mit niedrigen Flächengewichten, die mit Geschwindigkeiten von mehr als 2000 m/min produzieren können.

Die extremen Anforderungen an das herzustellende Papier und die in der Papiermaschine vorliegenden Bedingungen erfordern speziell dafür ausgelegte Blattbildungssiebe, die gleichzeitig eine hohe Faserunterstützung, eine hohe Offenheit und eine hohe mechanische Stabilität aufweisen. Speziell für den Bereich der grafischen Papiere ist zusätzlich eine geringe Markierneigung des Gewebes erforderlich, also eine hohe Gleichmäßigkeit des Blattbildungssiebes.

In den letzten Jahren haben sich für derartige Einsatzgebiete mehrlagige Papiermaschinensiebe bewährt, die zwei unterschiedlich ausgebildete Seiten aufweisen, welche an den jeweiligen Verwendungszweck angepasst sind. Derartige Siebe haben eine Papierseite, die von der Oberseite eines Obergewebes gebildet ist. Die Papierseite wird im allgemeinen Sprachgebrauch auch als Sieboberseite bezeichnet und ist für die Bildung des Papierblattes zuständig. Außerdem verfügen diese Siebe über eine Laufseite, die von der Unterseite eines Untergewebes gebildet ist. Die Laufseite, welche auch als Siebunterseite bezeichnet werden kann, kommt mit den Elementen der Papiermaschine in Berührung. Die jeweilige Siebseite hat eine Maschinenrichtung und eine Querrichtung, wobei unter der Maschinenrichtung (im Englischen MD für "machine direction") die Laufrichtung der Papierbahn und damit auch die Laufrichtung des Papiermaschinensiebes verstanden wird, und wobei die Querrichtung (im Englischen CMD für "cross machine direction"), teilweise auch Quermaschinenrichtung genannt, die in der Ebene des Papiermaschinensiebes um 90° gedrehte Richtung ist, d.h. die quer zur Laufrichtung des Papiers und des Siebes angeordnete Richtung.

Auf Grund des sehr speziellen Aufbaus moderner Papiermaschinensiebe lassen sich in der Regel weder Papier- und Laufseite, noch Maschinen- und Querrichtung vertauschen, da ansonsten die Funktionsweise des Siebs nicht oder nicht ausreichend gewährleistet ist. Zum Beispiel können auf der Laufseite die Maschinenrichtungsfäden (=Längsfäden), die das Umlaufen des Siebes realisieren, durch deutlich über- bzw. hervorstehende Querfäden vor Verschleiß geschützt werden. Auf der Papierseite kann z.B. durch das Vorsehen eines ausgewogenen Verhältnisses von Längs- und Querfäden eine gute Ablagemöglichkeit für die Papierfasern gewährleistet werden. Hinsichtlich der Faserunterstützung aber auch in Bezug auf die Markierneigung des Siebes hat sich für das Obergewebe und somit für die Papierseite die einfachste und gleichzeitig älteste Grundbindung der Textiltechnik, die so genannte Leinwandbindung, bewährt. Bei dieser Bindung, deren Rapport (= kleinste sich wiederholende Einheit der Bindung) aus genau zwei Kettfäden (in der Regel werden von den Kettfäden die Längsfäden/Maschinenrichtungsfäden des Siebs gebildet) und zwei Schussfäden (in der Regel werden von den Schussfäden die Querfäden des Siebs gebildet) besteht, werden die Fäden auf besonders innige und gleichmäßige Weise zu einem Gewebe verbunden. So geeignet die Leinwandbindung für die Bildung eines Papierblattes und somit für die Papierseite ist, so wenig ist sie in der Regel für die Laufseite geeignet. Wird ein Papiermaschinensieb mit einer Leinwand-Papierseite ausgestattet, so kann es daher ratsam sein, eine zweite, die Laufseite des Siebs ausbildende Gewebelage unterhalb der Leinwandbindung vorzusehen, die dem Sieb ausreichend Stabilität und Verschleißpotenzial verleiht.

Eine besondere Herausforderung stellt dabei die Verbindung der beiden Lagen (d.h. des die Papierseite bildenden Obergewebes mit dem die Laufseite bildenden Untergewebe) dar, u.a. deshalb, weil die für die Papierseite günstige Leinwandbindung denkbar ungünstige Voraussetzungen für eine solche Lagenverbindung aufweist.

Im Stand der Technik sind unterschiedliche Lösungsansätze für die Verbindung zweier Sieb-Gewebelagen beschrieben, von denen ein Ansatz die Verwendung zusätzlicher, separater Bindefäden vorsieht, welche in Längs- oder Querrichtung verlaufen. Gemäß diesem Ansatz werden zwei fertige, vollständig ausgebildete Gewebelagen über separate, gewebefremde Bindefäden miteinander verbunden, welche Bindefäden nicht zum Aufbau der jeweiligen Gewebelagenbindung beitragen/benötigt werden. Die beiden Gewebelagen bestehen aus Längsfäden und Querfäden, die ausschließlich in der jeweiligen Gewebelage verlaufen und dadurch das jeweilige Gewebelagenmuster bzw. die jeweilige Gewebelagenbindung vollständig erzeugen. Diese Vorgehensweise ist z.B. beschrieben in CA 1 115 177 A1, wo separate Bindeschussfäden eingesetzt werden, welche mit Kettfäden des Obergewebes und Kettfäden des Untergewebes binden, und DE 39 28 484 A1, in der separate Kettfäden als Verbindungsfäden verwendet werden. Weitere Beispiele sind in DE 42 29 828 A1, WO 93/00472 und EP 0 136 284 A2 zu finden. Die separaten Bindefäden werden üblicherweise dünner ausgeführt als die die jeweilige Gewebelage ausbildenden Fäden (vgl. z.B. CA 1 115 177 A1), da die Bindefäden zusätzlich zu den gewebebildenden Fäden in die Gewebestruktur eingetragen werden müssen, wobei besonders in der Leinwandbindung wenig Platz für solche separaten Bindefäden vorgesehen ist. Anderenfalls würde durch die Bindefäden die ursprünglich homogene Struktur der Bindung gestört werden, so dass speziell in der auf der Papierseite vorgesehenen Leinwandbindung Störstellen entstehen würden, die Markierungen im Papier verursachen. In der Praxis zeigte sich jedoch, dass die dünnen Bindefäden vor allem bei Papiermaschinen, die einen hohen Anteil abrasiver Füllstoffe verarbeiten oder deren Konstruktion die Siebe stark auf Biegung in Maschinenrichtung belastet, recht schnell verschleißen und brechen, so dass sich in der Folge die beiden Gewebelagen zunächst verschieben und später trennen. Selbstverständlich lässt sich mit einem derartig veränderten Gewebe/Sieb kein qualitativ hochwertiges Papier erzeugen.

Eine Alternative stellt die Verwendung von mindestens zwei Querfäden dar, die als sog. funktionales Querfadenpaar zusammenwirken. Einer oder beide der Querfäden eines funktionalen Paares verlaufen abwechselnd im Ober- und Untergewebe. Die beiden Querfäden eines funktionalen Paars können dabei einen virtuell ununterbrochenen Querfaden einer papierseitigen Leinwandbindung ausbilden, d.h. einen oberen Verbundquerfaden. Diejenigen Fadenabschnitte des funktionalen Paars, die gerade nicht für die Bildung des papierseitigen virtuell ununterbrochenen Querfadens benötigt werden, verlaufen im Inneren des Gewebes und können zur Anbindung des Untergewebes an das Obergewebe verwendet werden. Dabei kann der das Untergewebe anbindende Fadenabschnitt z.B. gleichzeitig das Untergewebe bzw. dessen Bindung komplettieren. Zwischen zwei funktionalen Querfadenpaaren kann z.B. ein oberer Querfaden angeordnet sein, der ausschließlich die Leinwandbindung vervollständigt (d.h. der nur im Obergewebe verläuft), jedoch keine Bindefunktion hat. Ausführungsbeispiele für diesen Lösungsansatz findet man beispielsweise in EP 0 097 966 A2, EP 794 283 A1, WO 99/06630 A1, WO 99/06632 A1 und WO 02/14601 A1. Ein Vorteil dieser Lösung besteht darin, dass die Bindefäden und die das Obergewebe ausbildenden Querfäden den gleichen Durchmesser haben können, wodurch die Gleichmäßigkeit der Papierseite erhöht werden kann. Ferner wird der Materialeinsatz in Grenzen gehalten. Andererseits wird jedoch die Bindefestigkeit reduziert. Zudem konnte mit diesem Ansatz ein innerer Verschleiß und eine damit verbundene Lagentrennung nicht ausreichend vermieden werden. Durch die Umlenkung des Siebes an Walzen und Entwässerungselementen in der Papiermaschine wird das Sieb in Längsrichtung gebogen. Dabei wird immer eine der beiden Gewebelagen gestaucht, wohingegen die andere gestreckt wird. Es kommt zu Reibung an den Innenseiten der beiden Einzellagen und damit zu innerem Verschleiß. Außerdem werden die quer orientierten Bindefäden geringfügig im Gewebe bewegt, wodurch auch zwischen diesen und den ausschließlich in einer Lage eingebundenen Fäden Reibung und damit Verschleiß entsteht.

Eine weitere Alternative ist die Verbindung der Lagen durch sog. funktionale Längsfadenpaare. Werden die beiden Gewebelagen von Fäden durchdrungen, die in der hauptsächlichen Biegerichtung liegen, kommt es zum Ausgleich der Längendifferenzen innerhalb sehr kurzer Abstände. Die Möglichkeit der inneren Relativbewegung wird auf ein in der Praxis nicht mehr relevantes Maß reduziert. In diesem Zusammenhang haben die in DE 100 30 650 C1 und US 2007/0 157 988 beschriebenen Lösungen in der Praxis gezeigt, dass mit der dort beschriebenen Anbindung einer Laufseite an eine papierseitige Leinwandbindung mittels funktionaler Längsfadenpaare keine Lagentrennung mehr auftritt. Auf Grund der langen Flottierung der laufseitigen Querrichtungsfäden, der Anzahl und Verteilung der sog. Kettwechselstellen und der Aufteilung von papier- zu laufseitigen Maschinenrichtungsfäden stoßen diese Gewebe hinsichtlich Markierung im Papier, Wassergehalt im Gewebe und Faserunterstützung an ihre Grenzen und können kaum für leicht gewichtige, grafische Papiere eingesetzt werden.

EP 0 069 101, welche ein Blattbildungssich gemäß dem Oberbegriff von Anspruch 1 offenbart, und EP 093 096 zeigen ebenfalls eine Lagenverbindung über funktionale Längsfadenpaare.

EP 1 767 692 A2 offenbart ein mehrlagiges Gewebe, bei dem eine papierseitige Leinwandbindung an eine laufseitige 4-Schaft-Bindung angebunden ist. Im Obergewebe sind abwechselnd ein ausschließlich im Obergewebe verlaufender oberer Längsfaden und ein funktionales Paar von Längsfäden vorgesehen. Der jeweilige obere Längsfaden verläuft oberhalb von zwei paarweise nebeneinander angeordneten unteren Längsfäden, die ausschließlich im Untergewebe verlaufen. Das jeweilige funktionelle Längsfadenpaar bildet zum einen im Obergewebe einen oberen Verbundlängsfäden aus und bindet zum anderen das Untergewebe links und rechts eines unteren Längsfadens an, der unterhalb des oberen Verbundlängsfadens angeordnet ist und ausschließlich im untergewebe verläuft. Das Untergewebe ist vollständig aus unteren Querfäden und unteren Längsfäden gebildet und wird durch den zwischenzeitlich im Untergewebe verlaufenden Fadenabschnitt der funktionalen Längsfadenpaare lediglich an das Obergewebe angebunden (wobei der anbindende Fadenabschnitt als separater, gewebefremder Bindefaden fungiert). Das Gewebe hat einen Längsfadenrapport von achtzehn Längsfäden, von denen drei als obere Längsfäden und neun als untere Längsfäden ausgebildet sind, wobei die verbleibenden sechs Längsfäden drei funktionale Paare ausbilden. Je nach Definition (siehe unten) ergibt sich ein Längsfadenverhältnis von 2:3 (6:9) oder 1:2 (6:12) (betrachtet man die paarweise nebeneinander angeordneten unteren Längsfäden als jeweils genau einen unteren Längsfaden so ergibt sich ein Verhältnis von 1:1 (6:6) oder 2:3 (6:9)).

Ähnliche geartete Lösungsansätze sind in WO 2004/085740 A2 und WO 2004/085741 A1 beschrieben, wobei WO 2004/085740 A2 ein Gewebe mit einem Längsfadenrapport von 20 Fäden zeigt, die auf vier obere Längsfäden, vier funktionale Paare und acht untere Längsfäden verteilt sind. Das in WO 2004/085741 A1 gezeigte Gewebe hat einen Längsfadenrapport von 16 Fäden, die auf vier obere Längsfäden, vier funktionale Paare und vier untere Längsfäden verteilt sind, so dass sich ein Längsfadenverhältnis von 2:1 (8:4) oder 1:1 (8:8) ergibt. Bei beiden Geweben wird das Untergewebe durch Fadenabschnitte der funktionalen Paare lediglich an das Obergewebe angebunden, d.h. das Untergewebe wird vollständig und abschließend durch untere Längsfäden und untere Querfäden gebildet.

In EP 1 826 316 A2 ist ein Gewebe beschrieben, dessen Längsfadenrapport aus vier oberen Längsfäden, zwölf unteren Längsfäden und vier funktionalen Paaren besteht (also einem Längsfadenrapport von 24 Fäden). Die Oberketten und die funktionalen Paare bilden eine papierseitige Leinwand aus, die mit Hilfe der funktionalen Paare an eine komplette/vollständige Unterseite angebunden ist. Für eine Herstellung des Gewebes werden zumindest drei unterschiedliche Kettsysteme benötigt. Die oberen Längsfäden und die funktionalen Paare sind alternierend angeordnet, was zu einer Überlagerung des papierseitigen Bindungsmusters mit den beiden unterschiedlichen Oberkettsystemen führt.

EP 1 527 229 B1 und EP 1 220 964 B1 offenbaren jeweils einen aus drei Kettfäden zusammengesetzten Drillingskettfaden, dessen Kettfäden jeweils im Obergewebe und im Untergewebe verlaufen.

Aufgabe der vorliegenden Erfindung ist es, ein Blattbildungssieb aus einem mehrlagigen Gewebe bereitzustellen, das einfach herzustellen ist und den eingangs beschriebenen Anforderungen gerecht wird, d.h. z.B. eine hohe Faserunterstützung, eine hohe mechanische Stabilität, eine geringe Markierneigung und eine stabile Lagenverbindung aufweist.

Zur Lösung dieser Aufgabe stellt die Erfindung ein Blattbildungssieb gemäß Anspruch 1 bereit. Weitere Ausführungsformen des erfindungsgemäßen Siebs sind in den abhängigen Ansprüchen beschrieben.

Erfindungsgemäß ist das Blattbildungssieb aus einem mehrlagigen Gewebe gebildet, das einen Längsfadenrapport von sechzehn Längsfäden hat, von denen vier Längsfäden als obere Längsfäden und acht Längsfäden als untere Längsfäden ausgebildet sind. Die verbleibenden vier Längsfäden bilden zwei funktionale Längsfadenpaare aus jeweils zwei nebeneinander angeordneten Längsfäden aus.

Gemäß einer ersten Ausgestaltung der Erfindung verläuft jeder der vier Längsfäden, welche die zwei funktionalen Längsfadenpaare ausbilden, sowohl in der oberen Gewebelage als auch in der unteren Gewebelage, wodurch die obere Gewebelage sicher mit der unteren Gewebelage verbunden wird.

Gemäß der ersten Ausgestaltung der Erfindung bilden die oberen Längsfäden zusammen mit in der oberen Gewebelage verlaufenden Querfäden teilweise die Bindung der oberen Gewebelage aus (dies ist z.B. die papierseitige Bindung), die acht unteren Längsfäden bilden zusammen mit in der unteren Gewebelage verlaufenden Querfäden teilweise die Bindung der unteren Gewebelage aus (dies ist z.B. die laufseitige Bindung), und die von den verbleibenden vier Längsfäden gebildeten zwei funktionalen Längsfadenpaare vervollständigen sowohl die Bindung der oberen Gewebelage als auch die Bindung der unteren Gewebelage. Die Längsfäden der beiden funktionalen Paare bilden dabei zwei obere Verbundlängsfäden und zwei untere Verbundlängsfäden aus, welche sich in das jeweilige Bindungsmuster einfügen.

Gemäß einer zweiten Ausgestaltung der Erfindung verläuft zumindest einer der vier Längsfaden, welche die beiden funktionalen Längsfadenpaare ausbilden, sowohl in der oberen Gewebelage als auch in der unteren Gewebelage, wodurch die obere Gewebelage mit der unteren Gewebelage verbunden wird. Diejenigen Längsfäden der beiden Längsfadenpaare, die nicht in beiden Gewebelagen verlaufen, verlaufen abwechselnd in der oberen Lage und zwischen den beiden Lagen, d.h. abwechselnd in der oberen Lage und im Gewebeinneren. Bevorzugt verlaufen auch in der zweiten Ausgestaltung der Erfindung alle vier Längsfäden, welche die zwei funktionalen Längsfadenpaare ausbilden, sowohl in der oberen Gewebelage als auch in der unteren Gewebelage, so dass eine zuverlässige Verbindung der Gewebelagen gewährleistet ist.

Gemäß der zweiten Ausgestaltung der Erfindung bilden die oberen Längsfäden zusammen mit in der oberen Gewebelage verlaufenden Querfäden teilweise die Bindung der oberen Gewebelage aus (dies ist z.B. die papierseitige Bindung), und die acht unteren Längsfäden bilden zusammen mit in der unteren Gewebelage verlaufenden Querfäden bereits vollständig die Bindung der unteren Gewebelage aus (dies ist z.B. die laufseitige Bindung). Die beiden Längsfäden eines jeden Längsfadenpaares vervollständigen im Wechsel die Bindung der oberen Gewebelage. Die Längsfäden der beiden funktionalen Paare bilden also zwei obere Verbündlängsfäden aus, welche die Bindung der oberen Gewebelage vervollständigen. Ferner bindet der zumindest eine Längsfaden, der sowohl in der unteren als auch in der oberen Gewebelage verläuft, die durch die unteren Längsfäden vollständig ausgebildete untere Gewebelage als separater Bindefaden fungierend an die obere Gewebelage an. Verlaufen beide Längsfäden eines funktionalen Paares sowohl in der oberen als auch in der unteren Gewebelage, so vervollständigen die beiden Längsfäden eines Längsfadenpaares im Wechsel die erste Bindung und binden zudem im Wechsel die durch die unteren Längsfäden vollständig ausgebildete untere Gewebelage an die obere Gewebelage an. D.h., in letzterem Fall binden diejenigen Fadenabschnitte eines funktionalen Paares, die gerade nicht zur Bildung des oberen Verbundlängsfadens verwendet werden, zumindest einen im Untergewebe verlaufenden Querfaden als separater Bindefaden fungierend ein, um dadurch die untere Gewebelage mit der oberen Gewebelage zu verbinden. Dies hat den Vorteil einer erhöhten Anzahl von Bindepunkten und somit einer stärkeren Lagenverbindung. Zudem haben die beiden Fäden eines funktionalen Paares in letzterem Fall die gleiche Fadenlänge, was zu einer gleichmäßigen Einwebung führt.

Erfindungsgemäß erfolgt die Verbindung der oberen Lage mit der unteren Lage also (zumindest teilweise) über funktionale Längsfadenpaare, was die eingangs beschriebenen Vorteile gegenüber einer Lagenverbindung mittels separater Verbindungsfäden oder mittels funktionaler Querfadenpaare mit sich bringt. Jedoch sollen von der Erfindung z.B. auch solche Siebe umfasst sein, bei denen zusätzlich zu den funktionalen Längsfadenpaaren z.B. separate Verbindungsfäden vorgesehen sind.

Dadurch, dass das Gewebe einen Längsfadenrapport von 16 Längsfäden aufweist, sowie aufgrund der beanspruchten Verteilung der sechzehn Längsfäden auf vier obere Längsfäden, acht untere Längsfäden und zwei funktionale Paare, lässt sich das erfindungsgemäße Blattbildungssieb mit einer Webmaschine herstellen, die mit einem Schaftpaket aus sechzehn Schäften und mit zwei Kettbäumen bestückt ist (wenn die Längsfäden durch Kettfäden gebildet werden). Dabei lassen sich die sechzehn Längsfäden in zwei Kettbaum-Einheiten von je acht Fäden aufteilen, wobei die erste Einheit die acht unteren Längsfäden des jeweiligen Rapports umfasst, und wobei die zweite Einheit die restlichen acht Längsfäden des jeweiligen Rapports umfasst. Eine mit sechzehn Schäften und zwei Kettbäumen ausgerüstete Webmaschine wird für die Herstellung einer Vielzahl anderer Gewebe / Siebe benötigt, so dass sich das erfindungsgemäße Sieb problemlos mit einer bestehenden Webmaschine herstellen lässt. D.h., zur Fertigung des erfindungsgemäßen Siebes ist es nicht erforderlich, eine separate Webmaschine abzustellen oder eine bestehende Webmaschine umzurüsten (z.B. durch Hinzufügung oder Wegnahme von Schäften). Vielmehr kann das erfindungsgemäße Sieb in den Produktionspausen eines anderen 16-Schaft-Siebes ohne vorherige Umrüstung der Maschine gefertigt werden.

Aus der beanspruchten Verteilung/Zuordnung der sechzehn Längsfäden ergibt sich ein Verhältnis von oberen Längsfäden zu unteren Längsfäden von 4:8 oder 1:2. Für die erste Ausgestaltung des erfindungsgemäßen Siebes können jeweils zwei der vier Längsfäden der beiden funktionalen Paare der unteren bzw. der oberen Gewebelage zugerechnet werden, da diese vier Längsfäden in beiden Lagen zur Gewebebildung beitragen und jeweils zwei Verbundlängsfäden ausbilden, so dass sich insgesamt ein Längsfadenverhältnis von 6:10 oder 3:5 ergibt. Werden in der der zweiten Ausgestaltung des erfindungsgemäßen Siebs bei der Berechnung des Längsfadenverhältnisses lediglich die zwei oberen Verbundlängsfäden berücksichtigt, so ergibt sich ein Längsfadenverhältnis von 6:8 oder 3:4. Werden die vier Längsfäden gleichmäßig auf Obergewebe und Untergewebe verteilt (obwohl der mindestens eine Längsfaden in der unteren Gewebelage lediglich als separater Bindefaden fungiert), so erhält man wie für die erste Ausgestaltung ein Verhältnis von 6:10 oder 3:5. Das beschriebene Längsfadenverhältnis von 3:5 oder 3:4 und die damit einhergehende reduzierte Längsfadenanzahl in der oberen Gewebelage, von der i.d.R. die Papierseite gebildet wird, begünstigt die Bildung von papierseitigen Quermaschen, deren Erstreckung in Siebquerrichtung größer ist als in Sieblängsrichtung. Solche Quermaschen ermöglichen eine hohe Faserunterstützung, da die Papierfasern durch die Arbeit der Papiermaschine und die Strömüngsverhältnisse im Stoffauflauf derselben vorwiegend in Maschinenrichtung ausgerichtet werden. D.h., bei gleich bleibender Gesamtfadenzahl hat die Sieboberfläche bei vergleichbarer Durchlässigkeit und vergleichbarem Design ein höheres Faserunterstützungsvermögen. Eine mehr quer orientierte Papierseite des Siebes bietet somit eine bessere Faserunterstützung. Die vergleichsweise große Anzahl an unteren Längsfäden gleicht eine mit der Bildung der Quermaschen einhergehende papierseitige Festigkeitsreduzierung und Siebdehnungserhöhung in Maschinenrichtung aus, d.h. die durch eine Reduzierung der papierseitigen Längsfäden verursachte Reduzierung der Festigkeit und Erhöhung der Dehnung des Siebes in der kritischen Maschinenrichtung, kann durch eine höhere Anzahl laufseitiger Längsfäden kompensiert werden.

Gemäß einer Ausführungsform der Erfindung sind in dem Gewebe zwischen zwei funktionalen Längsfadenpaaren immer genau zwei obere Längsfäden und/oder genau vier untere Längsfäden angeordnet, wodurch sich eine besonders gleichmäßige Papierseite bzw. Laufseite darstellen lässt.

Gemäß einer weiteren Ausführungsform der Erfindung haben die oberen Längsfäden und die Längsfäden der funktionalen Paare im Wesentlichen denselben Durchmesser. Werden die Längsfäden von Kettfäden gebildet, so können die oberen Längsfäden und die Längsfäden der funktionalen Paare daher auf einen gemeinsamen Kettbaum aufgewickelt sein. Der Durchmesser der unteren Längsfäden kann z.B. gleich dem Durchmesser der oberen Längsfäden und der Längsfäden der funktionalen Paare sein (insbesondere in der ersten Ausgestaltung der Erfindung). Alternativ kann der Durchmesser der unteren Längsfäden größer sein als der Durchmesser der oberen Längsfäden und der Längsfäden der funktionalen Paare (insbesondere in der zweiten Ausgestaltung der Erfindung).

Gemäß einer weiteren Ausführungsform der Erfindung sind sämtliche im Obergewebe verlaufende Querfäden als obere Querfäden ausgebildet, welche ausschließlich im Obergewebe angeordnet sind, und/oder sämtliche im Untergewebe verlaufende Querfäden sind als untere Querfäden ausgebildet, welche ausschließlich im Untergewebe angeordnet sind.

Die in der unteren Gewebelage verlaufenden Querfäden können z.B. einen größeren Durchmesser haben als die in der oberen Gewebelage verlaufenden Querfäden.

Das Verhältnis von im Obergewebe verlaufenden Querfäden zu im Untergewebe verlaufenden Querfäden kann z.B. größer als 1 sein, z.B. mindestens oder genau 2:1 oder z.B. mindestens oder genau 3:2. Die größere Anzahl von im Obergewebe verlaufenden Querfäden begünstigt die Ausbildung der oben beschriebenen, papierseitigen Quermaschen. Die Erfindung ist jedoch nicht auf eine bestimmte Anzahl von im Untergewebe und Obergewebe verlaufenden Querfäden eingeschränkt.

Die erste Bindung (=Bindung der oberen Gewebelage) kann z.B. eine Leinwandbindung sein, und die zweite Bindung (=Bindung der unteren Gewebelage) kann z.B. eine 5-Schaft-Bindung (insbesondere in der ersten Ausgestaltung/Alternative der Erfindung; dabei bilden die vier Längsfäden der beiden funktionalen Paare zwei untere Verbundlängsfäden aus, die für die Benennung/Beurteilung der zweiten Bindung als zwei untere Längsfäden betrachtet werden) oder eine 4-Schaft-Bindung (insbesondere in der zweiten Ausgestaltung/Alternative der Erfindung) sein (4-Schaft-Bindung oder 5-Schaft-Bindung bedeutet dabei, dass sich die Bindung mit 4 bzw. 5 Schäften herstellen lässt; mit anderen Worten hat der Rapport einer solchen Bindung 4 bzw. 5 Kettfäden bzw. Längsfäden). Die Erfindung ist jedoch nicht auf eine bestimmte Bindung des Obergewebes oder eine bestimmte Bindung des Untergewebes beschränkt. Z.B. können Obergewebe und Untergewebe auch die gleiche Bindung aufweisen, z.B. eine Leinwandbindung.

Weitere Variationen des erfindungsgemäßen Siebs ergeben sich aus der nachfolgenden Beschreibung beispielhafter Ausführungsformen.

Im Folgenden werden einige in dieser Anmeldung verwendete Begriffe definiert:

Als Längsfäden werden Fäden des Siebes/Gewebes bezeichnet, die in Laufrichtung der Papiermaschine angeordnet sind. Beim flach gewebten Sieb sind die Längsfäden durch die Kettfäden des Webstuhls gebildet. Rundgewebe hingegen realisieren mit den Schüssen die Längsfäden.

Als Querfäden werden Fäden des Siebes/Gewebes bezeichnet, die quer zur Laufrichtung der Papiermaschine angeordnet sind. Beim flach gewebten Sieb sind die Querfäden durch die Schüsse gebildet. Rundgewebe hingegen realisieren mit den Ketten des Webstuhls die Querfäden.

Als Gewebelage wird ein einlagiges Gewebe verstanden, bestehend aus Querfäden und Längsfaden (bzw. Ketten und Schüssen).

Das Obergewebe oder die obere Gewebelage ist eine in der Regel besonders fein ausgebildete Gewebelage, von der i.d.R. die Papierseite (= nach außen gewandte, obere Seite des Obergewebes) des Siebs gebildet wird, auf der die Papierfaserschicht gebildet wird. Das Obergewebe befindet sich auf der "logischen Oberseite", des Siebes.

Das Untergewebe oder die untere Gewebelage ist eine i.d.R. besonders robust ausgebildete Gewebelage, von der i.d.R. die Laufseite (= nach außen gewandte, untere Seite des Untergewebes) des Siebs gebildet wird, die in direkten Kontakt tritt mit den Verschleiß erzeugenden Antriebs- und Entwässerungselementen der Papiermaschine.

Obere Längsfäden sind solche Fäden, die sich ausschließlich im Obergewebe befinden und dort mit im Obergewebe verlaufenden Querfäden verwoben sind. Obere Längsfäden verlassen nie das Obergewebe, d.h. sie wechseln nicht in das Untergewebe.

Obere Querfäden sind solche Fäden, die sich ausschließlich im Obergewebe befinden und dort mit den oberen Längsfäden (sowie den Längsfäden der funktionalen Paare) verwoben sind. Obere Querfäden verlassen nie das Obergewebe, d.h. sie wechseln nicht in das Untergewebe.

Untere Längsfäden sind solche Fäden, die sich ausschließlich im Untergewebe befinden und dort mit im Untergewebe verlaufenden Querfäden verwoben sind. Untere Längsfäden verlassen nie das Untergewebe, d.h. sie wechseln nicht in das Obergewebe.

Untere Querfäden sind solche Fäden, die sich ausschließlich im Untergewebe befinden und dort mit den unteren Längsfäden (in der ersten Ausgestaltung der Erfindung zudem mit den Längsfäden der funktionalen Paare) verwoben sind. Untere Querfäden verlassen nie das Untergewebe, d.h. sie wechseln nicht in das Obergewebe.

Ein funktionales Längsfadenpaar besteht aus zwei direkt nebeneinander liegenden Längsfäden, deren Position im Sieb/Gewebe nicht auf eine Gewebelage beschränkt ist, d.h. die Längsfäden eines funktionalen Paars verlaufen nicht ausschließlich in einer Gewebelage. In der Regel verlaufen beide Längsfäden eines funktionalen Längsfadenpaares sowohl im Untergewebe als auch im Obergewebe, d.h. die Längsfäden eines Längsfadenpaares wechseln zwischen oberer und unterer Gewebelage (in der ersten Ausgestaltung der Erfindung sowie in einer Alternative der zweiten Ausgestaltung der Erfindung). Einer oder beide Längsfäden eines funktionalen Paares können jedoch auch zwischen einer der beiden Lagen und dem Gewebeinnenraum wechseln (gemäß einer zweiten Alternative der zweiten Ausgestaltung). Gemäß der ersten Ausgestaltung der Erfindung erfüllen die beiden Fäden eines funktionalen Paares gemeinsam sowohl die Aufgabe eines oberen Längsfadens (z.B. einer Oberkette) als auch die eines unteren Längsfadens (z.B. einer Unterkette) und verbinden durch ihren Verlauf zusätzlich die unterschiedlichen Gewebelagen. Ein derart gebildeter oberer Längsfaden und ein derart gebildeter unterer Längsfaden können auch als "oberer bzw. unterer Verbundlängsfäden" bezeichnet werden. Gemäß der zweiten Ausgestaltung der Erfindung erfüllen die beiden Fäden eines funktionalen Paares gemeinsam die Aufgabe eines oberen gewebeeigenen Längsfadens ("oberer Verbundlängsfaden") und ggf. die eines unteren gewebefremden Bindefadens.

Ein Längsfadenrapport ist die kleinste sich wiederholende Einheit von Längsfäden in dem Gewebe. Werden die Längsfäden durch Kettfäden gebildet, so entspricht die Fadenanzahl des Längsfadenrapports der Anzahl von Schäften, die benötigt wird, um das Gewebe zu fertigen.

Im Folgenden wird die Erfindung anhand zweier Ausführungsbeispiele unter Bezugnahme auf die Zeichnung näher erläutert. In der Zeichnung zeigen:
Fig. 1 einen schematisch dargestellten, vollständigen Rapport eines Gewebes gemäß der vorliegenden Erfindung in perspektivischer Ansicht, wobei die obere Gewebelage mit (A) und die untere Gewebelage mit (B) bezeichnet ist,
Fig. 2 in vereinfachter Darstellung die Aufteilung der sechzehn Längsfäden auf die beiden Gewebelagen, wobei die Querfäden weggelassen sind,
Fig. 3 eine Stirnansicht des Gewebes aus Fig. 1 (zu sehen sind die Querschnittfläche der Längsfäden sowie der Querfadenverlauf),
Fig. 4 eine perspektivische Ansicht des Gewebes aus Fig. 1, in der das Verhältnis der Längsfäden (bzw. der Kettfäden) von 6 zu 10 sowie der prinzipielle Verlauf der papierseitigen und laufseitigen Querfäden der Bindung aus Fig. 1 erkennbar ist,
Fig. 5 eine schematische Draufsicht auf die Papierseite des Gewebes aus Fig. 1, wobei die darunter befindliche Laufseite weggelassen ist,
Fig. 5a das Bindungsbild des Obergewebes, wobei die Einbindungsstellen, an denen ein oberer Querfaden von einem oberen Längsfaden oder einem oberen Verbundlängsfaden eingebunden wird, mit einem "x" markiert sind,
Fig. 6 eine schematische Draufsicht auf die untere Gewebelage des Gewebes aus Fig. 1 (ohne darüber befindliche Papierseite),
Fig. 6a das Bindungsbild des Untergewebes, wobei die Einbindungsstellen, an denen ein unterer Querfaden von einem unteren Längsfaden oder einem unteren Verbundlängsfaden eingebunden wird, mit einem "x" markiert sind,
Fig. 7 eine schematische Draufsicht auf das gesamte Gewebe aus Fig. 1, d.h. eine Ansicht von oben auf sowohl die Papierseite (Obergewebe) als auch die darunter befindliche Laufseite (Untergewebe), einschließlich der Wechselstellen der funktionalen Paare,
Fig. 8 eine schematische Ansicht betreffend die Einreihung der sechzehn Kettfäden eines Rapports in die sechzehn Schäfte einer Webmaschine zur Realisierung des Gewebes aus den Figuren 1 bis 7,
Fig. 9 eine schematische Draufsicht auf die obere Gewebelage eines mehrlagigen Gewebes gemäß einer zweiten Ausführungsform der Erfindung, wobei die untere Gewebelage weggelassen ist,
Fig. 9a das Bindungsbild des Obergewebes, wobei die Einbindungsstellen, an denen ein oberer Querfaden von einem oberen Längsfaden oder einem oberen Verbundlängsfaden eingebunden wird, mit einem "x" markiert sind,
Fig. 10 eine schematische Draufsicht auf die untere Gewebelage des mehrlagigen Gewebes gemäß der zweiten Ausführungsform der Erfindung,
Fig. 10a das Bindungsbild des Untergewebes, wobei die Einbindungsstellen, an denen ein unterer Querfaden von einem unteren Längsfaden eingebunden wird, mit einem "x" markiert sind, und wobei die Anbindungsstellen, an denen das Untergewebe mittels eines Längsfadens eines funktionalen Längsfadenpaares an das Obergewebe angebunden wird, mit einem "-" markiert sind, und
Fig. 11 eine schematische Stirnansicht des Gewebes gemäß der zweiten Ausführungsform der Erfindung.

Die **Figuren 1 bis 7** zeigen ein Gewebe gemäß einer ersten Ausführungsform der Erfindung. Das Gewebe ist ein mehrlagiges Gewebe und kann z.B. als Sieb verwendet werden, z.B. als ein Blattbildungssieb wie es im Prozess der Papierherstellung benötigt wird. Die obere Gewebelage ist mit dem Bezugszeichen (A) gekennzeichnet, wohingegen die untere Gewebelage mit dem Bezugszeichen (B) gekennzeichnet ist. Die obere Lage kann z.B. die Papierseite eines Siebs bilden, und die untere Lage kann z.B. die Laufseite des Siebs bilden.

In den **Figuren 1 bis 7** ist genau ein Rapport des Gewebes dargestellt, d.h. die kleinste sich wiederholende Einheit des gesamten Gewebes. Wie aus den Figuren 1 bis 7 ersichtlich ist, weist der Rapport des Gewebes gemäß dieser Ausführungsform genau sechzehn Längsfäden (=Maschinenrichtungsfäden) (vgl. z.B. Figuren 2 bis 4) und genau dreißig Querfäden (=Maschinenquerrichtungsfäden) (vgl. z.B. Figuren 5 bis 7) auf. Die Längsfäden können z.B. durch Kettfäden gebildet sein, und die Querfäden können z.B. durch Schussfäden gebildet sein. Das gezeigte Gewebe kann somit mit einer Anzahl von sechzehn Schäften (entsprechend des Längsfadenrapports von 16 Fäden) hergestellt werden (vgl. Figur 8).

Die sechzehn Längsfäden sind wie folgt auf die untere Gewebelage und die obere Gewebelage aufgeteilt. Die vier Längsfäden 11, 12, 13 und 14 verlaufen ausschließlich in der oberen Gewebelage (siehe z.B. Fig. 5) und werden daher im Folgenden als obere Längsfäden bezeichnet. Die acht Längsfäden 31, 32, 33, 34, 35, 36, 37 und 38 hingegen verlaufen ausschließlich in der unteren Gewebelage (siehe z.B. Fig. 6) und werden daher im Folgenden als untere Längsfäden bezeichnet.

Die verbleibenden vier Längsfäden 21, 22, 23 und 24 des Geweberapports sind als zwei sog. funktionale Paare ausgebildet. Die beiden unmittelbar nebeneinander angeordneten Längsfäden 21 und 22 bilden ein erstes funktionales Paar, und die beiden unmittelbar nebeneinander angeordneten Längsfäden 23 und 24 bilden ein zweites funktionales Paar. Die vier Längsfäden 21, 22, 23 und 24, welche die beiden funktionalen Paare ausbilden, verlaufen jeweils sowohl in der unteren Gewebelage als auch in der oberen Gewebelage, d.h. diese vier Längsfäden 21, 22, 23 und 24 wechseln zwischen oberer und unterer Gewebelage.

Wie z.B. aus **Figur 5** ersichtlich ist, befindet sich dabei stets genau einer der beiden Längsfäden eines funktionalen Paares auf der Papierseite. D.h., wenn sich ein erster der beiden Längsfäden eines Paares auf der Papierseite befindet, befindet sich der andere der beiden Längsfaden des funktionalen Paares im Innern des Gewebes oder auf der Laufseite. Sobald der eine Längsfaden des Paares die Papierseite verlässt, d.h. ins Innere des Gewebes bzw. auf die Laufseite wechselt, tritt der andere Längsfaden an dessen Stelle und verläuft auf der Papierseite. In dem gezeigten Ausführungsbeispiel verläuft jeder Längsfaden eines funktionalen Paares über eine Strecke von neun oberen Querfäden auf der Papierseite, bevor er diese verlässt. So verläuft der Längsfaden 22 abwechselnd über und unter die neun Querfäden 104-112, und der Längsfaden 21 verläuft abwechselnd über und unter die Querfäden 114-120 (des gezeigten Rapports) und 101, 102 (des angrenzenden Rapports). Die beiden funktionalen Paare 21, 22 und 23, 24 bilden somit zwei "obere Verbundlängsfäden" aus. Die obere Gewebelage hat somit je Rapport vier obere Längsfäden und zwei obere Verbundlängsfäden (siehe Fig. 5). Gemäß dieser Ausführungsform sind zwischen den beiden funktionalen Paaren 21, 22 und 23, 24 bzw. zwischen den zwei Verbundlängsfäden genau zwei obere Längsfäden 12, 13 angeordnet. Wie ferner aus Figur 5 ersichtlich ist, findet der Wechsel zwischen den Längsfäden eines Längsfadenpaares unterhalb eines oberen Querfadens statt (und oberhalb der unteren Querfäden, wie in Figur 6 zu sehen ist, also zwischen unterer und oberer Lage bzw. im Innern des Gewebes). Die daraus resultierenden sog. Wechselstellen sind in den Figuren 5 und 6 mit A1, A2, B1 und B2 bezeichnet. Gemäß der gezeigten Ausführungsform sind die Wechselstellen des einen funktionellen Paars gegenüber den Wechselstellen des anderen funktionellen Paars um drei obere Querfäden versetzt angeordnet.

**Figur 5a** zeigt das Bindungsbild des Obergewebes, wobei gut zu erkennen ist, wie die beiden Längsfäden 21, 22 gemeinsam einen oberen Verbundlängsfaden ausbilden, der sich in das Bindungsmuster der Papierseite einfügt, d.h. der obere Verbundlängsfaden 21, 22 ersetzt einen oberen Längsfaden, der ansonsten zur Ausbildung der papierseitigen Leinwandbindung benötigt werden würde. Das gleiche gilt für die Längsfäden 23, 24.

Wie z.B. aus **Figur 6** ersichtlich ist, befindet sich gemäß dieser Ausführungsform zudem stets genau einer der beiden Längsfäden eines funktionalen Paares auf der Laufseite. D.h., wenn sich ein erster der beiden Längsfäden eines Paares auf der Laufseite befindet, befindet sich der andere der beiden Längsfaden auf der Papierseite. Sobald der eine Längsfaden des Paares die Laufseite verlässt, tritt der andere Längsfaden an dessen Stelle und verläuft auf der Laufseite. In dem gezeigten Ausführungsbeispiel verläuft jeder Längsfaden eines funktionalen Paares über eine Strecke von fünf unteren Querfäden auf der Laufseite, bevor er diese verlässt. Die beiden funktionalen Paare 21, 22 und 23, 24 bilden somit gleichzeitig zwei "obere Verbundlängsfäden" und zwei "untere Verbundlängsfäden" aus. Die untere Gewebelage hat somit je Rapport acht untere Längsfäden und zwei untere Verbundlängsfäden (siehe Fig. 6). Gemäß dieser Ausführungsform sind zwischen den beiden funktionalen Paaren 21, 22 und 23, 24 bzw. zwischen den zwei Verbundlängsfäden genau vier untere Längsfäden 33, 34, 35, 36 angeordnet.

Von den dreißig Querfäden sind zwanzig Querfäden 101 bis 120 der oberen Gewebelage bzw. der Papierseite und zehn Querfäden 201 bis 210 der unteren Gewebelage bzw. der Laufseite zugeordnet. Die zwanzig Querfäden 101 bis 120 der oberen Lage haben einen kleineren Durchmesser als die zehn Querfäden 201 bis 210 der unteren Lage. Die zwanzig Querfäden 101 bis 120 verlaufen ausschließlich in der oberen Gewebelage, und die zehn Querfäden 201 bis 210 verlaufen ausschließlich in der unteren Gewebelage. D.h., keiner der Querfäden 101 bis 120 wechselt auf die Laufseite, und keiner der Querfäden 201 bis 210 wechselt auf die Papierseite. Im Folgenden werden die Querfäden 101 bis 120 daher als obere Querfäden und die Querfäden 201 bis 210 als untere Querfäden bezeichnet. Es sei angemerkt, dass die Erfindung jedoch weder auf die gezeigte Anzahl von oberen und unteren Querfäden noch auf das gezeigte Verhältnis von oberen Querfäden zu unteren Querfäden (hier 2:1) beschränkt ist. Auch kann der Durchmesser der oberen Querfäden z.B. gleich oder größer dem Durchmesser der unteren Querfäden sein.

Wie in **Figur 5** gezeigt ist, bilden die vier oberen Längsfäden 11-14 und die von den zwei funktionalen Paaren 21, 22 und 23, 24 gebildeten zwei oberen Verbundlängsfäden zusammen mit den zwanzig oberen Querfäden 101-120 auf der Papierseite bzw. in der oberen Gewebelage eine Leinwandbindung aus. So verläuft der obere Längsfaden 11 abwechselnd über einen und unter einen der oberen Querfäden 101-120 (Abfolge/Sequenz = 1*mal drüber, 1*mal drunter). Gleiches gilt für den oberen Verbundlängsfaden 21, 22, wobei dessen Verlauf über und unter die oberen Querfäden gegenüber dem Verlauf des oberen Längsfadens 11 um einen oberen Querfaden versetzt ist. D.h., während der obere Längsfaden 11 über den oberen Querfaden 101 und unter den oberen Querfaden 102 verläuft, verläuft der obere Verbundlängsfaden 21, 22 unterhalb des oberen Querfadens 101 und oberhalb des oberen Querfadens 102. Der obere Längsfaden 12 und der obere Verbundlängsfaden 23, 24 haben den gleichen Verlauf wie der obere Längsfaden 11, und der Verlauf der oberen Längsfäden 13 und 14 bzgl. der oberen Querfäden 101-120 entspricht dem des oberen Verbundlängsfadens 21, 22. Mit anderen Worten bindet jeder der oberen Längsfäden und oberen Verbundlängsfäden jeden zweiten oberen Querfaden in das Gewebe ein. Es wird angemerkt, dass die Erfindung jedoch nicht auf eine papierseitige Leinwandbindung beschränkt ist, wenngleich sich diese durchaus als geeignet erwiesen hat. An der mit dem Bezugszeichen A1 gekennzeichneten Stelle taucht der Faden 21 in das Innere des Gewebes ein und wechselt zu der unteren Lage. Dafür wechselt der Faden 22 an der mit A1 gekennzeichneten Stelle auf die Papierseite und "ersetzt" dort den Faden 21. An der mit dem Bezugszeichen A2 gekennzeichneten Stelle taucht dann der Faden 22 wieder in das Innere des Gewebes ein und wechselt zu der unteren Lage. Dafür wechselt der Faden 21 an der mit A2 gekennzeichneten Stelle wieder auf die Papierseite und "ersetzt" dort den Faden 22.

Wie aus **Figur 6** ersichtlich, bilden die acht unteren Längsfäden 31-38 und die von den zwei funktionalen Paaren 21, 22 und 23, 24 gebildeten zwei unteren Verbundlängsfäden zusammen mit den zehn unteren Querfäden 201-210 auf der Laufseite bzw. in dem unteren Gewebe eine 5-Schaft-Bindung aus. Die gezeigte Ausführung/Ausbildung der Laufseite ist jedoch nur eines von mehreren möglichen Ausführungsbeispielen, d.h. es können auch andere laufseitige Bindungen vorgesehen sein, wenngleich sich die gezeigte Bindung als geeignet erwiesen hat. Innerhalb des in Figur 1 gezeigten Geweberapports bindet jeder der unteren Längsfäden 31-38 und unteren Verbundlängsfäden 21, 22 und 23, 24 genau zwei untere Querfäden ein und flottiert über die verbleibenden acht unteren Querfäden (vgl. Fig. 6a). Die Abfolge/Sequenz lautet "über vier untere Querfäden, unter einen unteren Querfaden". So bindet z.B. der untere Längsfaden 31 die unteren Querfäden 201 und 206 ein und flottiert über die unteren Querfäden 202-205 und 207-210. Die Steigung der in Figur 6 gezeigten 5-schäftigen Bindung beträgt zwei bzw. zwei untere Querfäden. D.h., der nächste Längsfaden 32 (d.h., der zu dem unteren Längsfaden 31 benachbarte untere Längsfaden) bindet die unteren Querfäden 203 und 208 ein, und der darauf folgende untere Verbundlängsfaden 21, 22 bindet die unteren Querfäden 205 und 210 ein, usw. Die durch die unteren Längsfäden 31, 32, 33, 34 und den unteren Verbundlängsfaden 21, 22 gebildete 5-Schaft-Bindung wird durch die unteren Längsfäden 35, 36, 37, 38 und den unteren Verbundlängsfaden 23, 24 wiederholt. Mit anderen Worten sind in Figur 6 zwei Längsfadenrapporte der laufseitigen 5-Schaft-Bindung gezeigt (sowie zwei Querfadenrapporte, so dass insgesamt vier Rapporte der laufseitigen Bindung gezeigt sind).

Gemäß der in den Figuren 1-7 gezeigten Ausführungsform werden daher sowohl die Bindung der oberen Gewebelage als auch die Bindung der unteren Gewebelage durch die beiden funktionalen Paare 21, 22 und 23, 24 vervollständigt. D.h., die Längsfäden 21, 22, 23, 24 (z.B. Kettfäden) sind sowohl mit den oberen Querfäden (z.B. Oberschüsse) als auch mit den unteren Querfäden (z.B. Unterschüssen) unter Komplettierung des jeweiligen Gewebes bzw. der jeweiligen Bindung verwoben. Mit anderen Worten tragen die beiden funktionalen Paare 21, 22 und 23, 24 zu der Ausbildung der jeweiligen Bindung bei, in der gezeigten Ausführungsform zu der papierseitigen Leinwandbindung und der laufseitigen 5-Schaft-Bindung. Ferner werden die Papierseite und die Laufseite durch die beiden funktionalen Paare 21, 22 und 23, 24 miteinander verbunden. Die Längsfäden der beiden funktionalen Paare 21, 22 und 23, 24 dienen im Untergewebe und im Obergewebe als gewebeeigene Fäden und fungieren gleichzeitig als Bindefäden. Somit werden die Fäden der funktionalen Paare gemäß dieser Ausführungsform sowohl im Untergewebe bzw. auf der Laufseite als auch im Obergewebe bzw. auf der Papierseite als essenzieller Bestandteil des jeweiligen Gewebes verwendet. Ihre Einbindung in das jeweilige Gewebe dient nicht nur zur Anbindung des Untergewebes an das Obergewebe sondern auch zur Ausbildung funktionaler Bindepunkte innerhalb des jeweiligen Gewebes.

Die oben beschriebene Komplettierung der papierseitigen und laufseitigen Bindung durch die beiden funktionalen Paare wird besonders aus einer Zusammenschau der Figuren 5 und 6 deutlich. So bindet der Faden 22 in Figur 5 die oberen Querfäden 104, 106, 108, 110 und 112 ein und vervollständigt insofern die papierseitige Leinwandbindung, während der Faden 21 in Figur 6 den unteren Querfaden 205 einbindet und dadurch die laufseitige 5-Schaftbindung vervollständigt (ohne diese Einbindung würde der Querfaden 205 nach unten aus dem Gewebe fallen, da er durch keinen der unteren Längsfäden eingebunden wird). Wenn der Faden 22 nach unten wechselt, um in Figur 6 den unteren Querfaden 210 einzubinden, wodurch die laufseitige Bindung vervollständigt wird, wechselt der Faden 21 nach oben, um die oberen Querfäden 114, 116, 118 und 120 einzubinden, wodurch die papierseitige Leinwandbindung vervollständigt wird. Folglich vervollständigen die beiden Längsfäden 21 und 22 im Wechsel die papierseitige Bindung (gemäß dieser Ausführungsform eine Leinwandbindung) und die laufseitige Bindung (gemäß dieser Ausführungsform eine 5-Schaft-Bindung).

Figur 7 zeigt die beiden in Figur 5 und Figur 6 getrennt dargestellten Lagen in einer "Zusammenbau"-Zeichnung. Beide Lagen sind in der Ansicht von oben zu sehen. Die obere Lage stellt die Papierseite eines Blattbildungssiebs dar.

Wie in Figur 7 gezeigt, liegt in der Draufsicht auf das Gewebe im Wesentlichen immer ein oberer Längsfaden zwischen zwei unteren Längsfäden. So liegt der obere Längsfaden 11 in der Draufsicht im Wesentlichen zwischen den zwei unteren Längsfäden 31, 32, der obere Längsfaden 12 liegt im Wesentlichen zwischen den unteren Längsfäden 33, 34, der obere Längsfaden 13 liegt im Wesentlichen zwischen den unteren Längsfäden 35, 36, und der obere Längsfaden 14 liegt im Wesentlichen zwischen den unteren Längsfäden 37, 38. Daraus resultiert ein Verhältnis von oberen zu unteren Längsfäden von 4:8 oder 1:2. Verteilt man die vier Längsfäden 21, 22, 23, 24 der funktionalen Paare gleichmäßig auf die untere Gewebelage und die obere Gewebelage (da sie sie in beiden Lagen zur Gewebebildung beitragen und in jeder Lage zwei Verbundlängsfäden ausbilden), so ergibt sich ein Längsfadenverhältnis von 6:10 oder 3:5 (vgl. Figur 2).

Wie ebenfalls aus Figur 7 ersichtlich ist, ist die Bildung sog. Quermaschen (deren Erstreckung in Maschinenrichtung/Längsrichtung kleiner ist als in Querrichtung) auf der Papierseite durch die vergleichsweise geringe Anzahl von oberen Längsfäden und oberen Verbundlängsfäden (resultierend aus dem Längsfadenverhältnis von 6:10 bzw. 3:5) begünstigt. Solche Quermaschen ermöglichen eine zweckmäßige Abstützung/Unterstützung der in der Faserstoffsuspension enthaltenen Fasern. Durch die vergleichsweise große Anzahl an unteren Längsfäden und unteren Verbundlängsfäden kann die mit der Bildung der Quermaschen einhergehende papierseitige Festigkeitsreduzierung und Erhöhung der Siebdehnung in Maschinenrichtung ausgeglichen werden.

Wie ebenfalls aus Figur 7 ersichtlich, ist in der Draufsicht über jedem unteren Querfaden ein oberer Querfaden angeordnet. Desweiteren ist immer zwischen zwei unteren Querfäden ein oberer Querfaden angeordnet. Daraus resultiert ein Verhältnis von oberen zu unteren Querfäden von 20:10 oder 2:1. Wie oben erläutert, kann dieses Verhältnis jedoch variiert werden. Eine erhöhte Anzahl oberer Querfäden begünstigt jedoch die Bildung der Quermaschen.

Gemäß der in den Figuren 1 bis 7 gezeigten Ausführungsform ist der Durchmesser der oberen Längsfäden 11-14 gleich dem Durchmesser der Fäden 21-24 der funktionalen Paare. Dadurch kann zum einen eine gleichmäßige Papierseite erhalten werden. Die Gleichmäßigkeit der Papierseite wird lediglich durch die vier Wechselstellen A1, A2, B1 und B2 der beiden funktionalen Paare geringfügig beeinträchtigt. Mit dem gezeigten Verhältnis von vier oberen Längsfäden zu zwei funktionalen Paaren bzw. zwei oberen Verbundlängsfäden, und insbesondere mit der gezeigten Verteilung von oberen Längsfäden und funktionalen Paaren (zwei obere Längsfäden zwischen den funktionalen Paaren), wird die papierseitige Bindung so gut wie gar nicht "gestört", verglichen mit papierseitigen Bindungen des Stands der Technik, wo ausschließlich obere Verbundlängsfäden oder alternierend obere Längsfaden und obere Verbundlängsfäden vorgesehen sind. Zum anderen können die oberen Längsfäden 11-14 und die Fäden 21-24 der funktionalen Paare problemlos auf den gleichen Kettbaum aufgebracht werden (Kettbaum X2 in Figur 8).

Der Durchmesser der unteren Längsfäden 31-38 kann gemäß der in den Figuren 1 bis 7 gezeigten Ausführungsform z.B. gleich dem Durchmesser der oberen Längsfäden 11-14 und der Fäden 21-24 der funktionalen Paare sein, wodurch eine gleichmäßige Laufseite erhalten werden kann, welche lediglich durch die vier Wechselstellen A1, A2, B1 und B2 unterbrochen wird.

In **Figur 2** ist zur Verdeutlichung und in starker Vereinfachung nochmals die funktionale Aufteilung der Längsfäden auf die Papierseite (A) und die Laufseite (B) gezeigt. Dabei kann zunächst der Eindruck entstehen, dass das beschriebene Gewebe bereits aus acht Schäften bzw. mit einem Längsfadenrapport von 3:5 gefertigt werden kann. Wie in Figur 5 zu erkennen ist, gleicht der Verlauf des oberen Längsfadens 11 jedoch nicht dem des oberen Längsfadens 13.

Die Figuren 1, 3 und 4 zeigen dreidimensionale Ansichten des beschriebenen Gewebes bzw. Blattbildungssiebes.

**Figur 8** zeigt eine schematische Darstellung einer Webmaschine zur Produktion des Gewebes nach den Figuren 1 bis 7. Gezeigt sind zwei Kettbäume X1 und X2. Der erste Kettbaum X1 trägt die unteren Längsfäden, und der zweite Kettbaum X2 trägt die oberen Längsfäden und die Längsfaden der funktionalen Paare. Selbstverständlich ist in Figur 8 nur ein kleiner Abschnitt der beiden Kettbäume gezeigt (entsprechend einem Längsfadenapport), d.h. in Längsrichtung des Kettbaums X1 gesehen folgt auf den Faden 38 ein weiterer Faden 31, dann ein weiterer Faden 32, usw. Der Faden 31 des Kettbaums X1 ist in den Schaft S1 eingehängt oder durch diesen hindurch geführt. Der soeben erwähnte, nicht gezeigte weitere Faden 31 ist ebenfalls in den Schaft S1 eingehängt (ebenso wie alle anderen Fäden 31 des Gewebes). Wird der Schaft S1 angehoben, werden mit ihm alle Fäden 31 angehoben, so dass ein Schussfaden unter alle Fäden 31 hindurch geführt werden kann. In gleicher Weise sind alle oberen Längsfäden 32 in den zweiten Schaft S2 eingehängt, alle oberen Längsfäden 33 sind in den elften Schaft S11 eingehängt usw. Zur Herstellung des in den Figuren 1 bis 7 gezeigten Gewebes (welches in Figur 8 schematisch dargestellt und mit dem Bezugszeichen X4 bezeichnet ist), welches einen Längsfadenrapport von sechzehn Längsfäden aufweist, wird daher - wenn die Längsfäden aus Kettfäden gebildet sind - ein Schaftpaket X3 benötigt, welches aus sechzehn Schäften S1, S2, S3, ... , S16 besteht.

D.h., die 16 Längsfäden sind in zwei Einheiten von jeweils 8 Fäden aufgeteilt, wobei jeder Einheit ein eigener Kettbaum X1 bzw. X2 zugeordnet ist, und wobei die Fäden entsprechend ihrer Funktion individuell in die Schäfte X3 des Webstuhls eingereiht sind. Daraus ergibt sich eine logische Zuordnung der Kettfäden entsprechend ihrer Funktion, die oben erläutert wurde.

Mit der beschriebenen Anordnung aus einem 16-schäftigen Schaftpaket X3 in Verbindung mit zwei Kettbäumen X1 und X2 kann eine Vielzahl von unterschiedlichen Geweben hergestellt werden, insbesondere solche Gewebe, bei denen die Verbindung von Obergewebe und Untergewebe über funktionale Längsfadenpaare erfolgt. Beispiele für solche Gewebe sind z.B. das in DE 100 30 650 C1 und das in WO 2007/087852 beschriebene Sieb bzw. Gewebe. Folglich können mit ein und derselben Webmaschine zahlreiche Gewebe/Siebe hergestellt werden, ohne dass die Webmaschine zwischenzeitlich umgebaut werden muss.

Die **Figuren 9 bis 11** zeigen ein mehrlagiges Gewebe gemäß einer zweiten Ausführungsform der Erfindung, welches z.B. als Sieb verwendet werden kann, z.B. als ein Blattbildungssieb wie es im Prozess der Papierherstellung benötigt wird. In Figur 9 ist dabei die obere Gewebelage in der Draufsicht (also die Papierseite des Siebs) gezeigt, wohingegen Figur 10 die untere Gewebelage in der Draufsicht zeigt. Figur 11 zeigt eine Stirnansicht des mehrlagigen Gewebes.

In den **Figuren 9** **und** **10** ist genau ein Rapport des Gewebes dargestellt. Wie in den Figuren 9 und 10 gezeigt, besteht der Rapport des Gewebes gemäß dieser Ausführungsform aus genau sechzehn Längsfäden (=Maschinenrichtungsfäden) und genau zwanzig Querfäden (=Maschinenquerrichtungsfäden). Die Längsfäden können z.B. durch Kettfäden gebildet sein, und die Querfäden können z.B. durch Schussfäden gebildet sein. Das Gewebe gemäß der zweiten Ausführungsform kann somit wie das Gewebe gemäß der ersten Ausführungsform mit einer Anzahl von sechzehn Schäften hergestellt werden, d.h. z.B. mit der in Figur 8 gezeigten Anordnung.

Die sechzehn Längsfäden sind wie folgt auf die untere Gewebelage und die obere Gewebelage aufgeteilt. Die vier Längsfäden 11, 12, 13 und 14 sind als obere Längsfäden ausgebildet und verlaufen ausschließlich in der oberen Gewebelage (siehe Fig. 9), wohingegen die acht Längsfäden 31, 32, 33, 34, 35, 36, 37 und 38 als untere Längsfäden ausgebildet sind, die ausschließlich in der unteren Gewebelage verlaufen (siehe Fig. 10). Von den verbleibenden vier Längsfäden 21, 22, 23 und 24 des Geweberapports werden zwei funktionale Paare ausgebildet, wobei die beiden unmittelbar nebeneinander angeordneten Längsfäden 21 und 22 ein erstes funktionales Paar und die beiden unmittelbar nebeneinander angeordneten Längsfäden 23 und 24 ein zweites funktionales Paar ausbilden. Jeder der vier Längsfäden 21, 22, 23 und 24 verläuft sowohl in der unteren Gewebelage als auch in der oberen Gewebelage, d.h. jeder dieser vier Längsfäden 21, 22, 23 und 24 wechselt innerhalb eines Rapports zwischen oberer und unterer Gewebelage.

Wie in den Figuren 9 und 9a gezeigt ist, befindet sich stets genau einer der beiden Längsfäden eines funktionalen Paares auf der Papierseite bzw. in der oberen Gewebelage. D.h., wenn sich einer der beiden Längsfäden eines Paares auf der Papierseite bzw. in der oberen Gewebelage befindet, befindet sich der andere der beiden Längsfaden des funktionalen Paares im Innern des Gewebes (also zwischen oberer und unterer Lage) oder in der unteren Gewebelage. Sobald der eine Längsfaden des funktionalen Paares die Papierseite verlässt, tritt der andere Längsfaden an dessen Stelle und verläuft auf der Papierseite. In dem gezeigten Ausführungsbeispiel verläuft jeder Längsfaden eines funktionalen Paares über eine Strecke von fünf oberen Querfäden auf der Papierseite und bindet dabei drei Querfäden ein. Die beiden funktionalen Paare 21, 22 und 23, 24 bilden somit zwei "obere Verbundlängsfäden" aus, so dass die obere Gewebelage je Längsfadenrapport des Gewebes vier obere Längsfäden und zwei obere Verbundlängsfäden hat. Gemäß dieser Ausführungsform sind zwischen den beiden funktionalen Paaren 21, 22 und 23, 24 bzw. zwischen den zwei Verbundlängsfäden genau zwei obere Längsfäden 12, 13 angeordnet. Der Längsfadenwechsel des ersten Längsfadenpaares 21, 22 findet unterhalb der oberen Querfäden 101 und 107 statt, der des zweiten Längsfadenpaares 23, 24 unterhalb der oberen Querfäden 104 und 110. Die resultierenden Wechselstellen sind in Figur 9 mit den Bezugszeichen A1, A2, B1 und B2 bezeichnet. Die Wechselstellen des einen funktionellen Paars sind gegenüber den Wechselstellen des anderen funktionellen Paars um drei obere Querfäden versetzt angeordnet.

Wie aus den Figuren 10 und 10a ersichtlich ist, bindet derjenige Längsfadenabschnitt eines funktionalen Längsfadenpaares, der sich gerade nicht in der oberen Gewebelage befindet, die untere Gewebelage an die obere Gewebelage an, indem er mindestens einen (in dem gezeigten Beispiel genau einen) unteren Querfaden unterläuft (in der Draufsicht auf die untere Gewebelage) und dadurch einbindet. Der das Untergewebe anbindende Längsfaden des funktionalen Längsfadenpaares fungiert dabei bezogen auf das Untergewebe als separater, "gewebefremder" Bindefaden, d.h. der das Untergewebe anbindende Faden trägt nicht zur Ausbildung der laufseiteigen Bindung bzw. zur Ausbildung des Untergewebes bei. D.h., gemäß dieser Ausführungsförm bilden die beiden funktionalen Paare 21, 22 und 23, 24 keine "unteren Verbundlängsfäden" aus. Dies kann in den Figuren 10 und 10a z.B. dadurch erkannt werden, dass die unteren Längsfäden jeweils unter Einbindung von vier Querfäden abwechselnd über und unter die Querfäden des Untergewebes verlaufen, wohingegen die beiden Längsfäden eines funktionalen Paares - wenn man sie als untere Verbundfaden betrachten würde - gemeinsam lediglich zwei untere Querfäden einbinden und einen Verlauf von "unter einem Querfaden, über drei Querfäden" haben. Zudem wird gemäß der gezeigten laufseitigen 5-Schaft-Bindung jeder Querfaden je laufseitigem Rapport (Figur 10 zeigt vier Rapporte der laufseitigen Bindung, siehe unten) genau zweimal eingebunden, wobei die von dem funktionalen Paar 21, 22 angebundenen unteren Querfäden 203, 207 bereits durch die unteren Längsfäden 32, 33 zweimal eingebunden sind. Die untere Gewebelage hat somit je Längsfadenrapport des Gewebes genau acht untere Längsfäden. Gemäß dieser Ausführungsform sind zwischen den beiden funktionalen Paaren 21, 22 und 23, 24 genau vier untere Längsfäden 33, 34, 35, 36 angeordnet.

Von den zwanzig Querfäden sind zwölf Querfäden 101 bis 112 der oberen Gewebelage und acht Querfäden 201 bis 208 der unteren Gewebelage zugeordnet. Die zwölf Querfäden 101 bis 112 der oberen Lage haben einen kleineren Durchmesser als die acht Querfäden 201 bis 208 der unteren Lage. Die zwölf Querfäden 101 bis 112 sind als obere Querfäden ausgebildet und verlaufen ausschließlich in der oberen Gewebelage, und die acht Querfäden 201 bis 208 sind als untere Querfäden ausgebildet, welche ausschließlich in der unteren Gewebelage verlaufen. D.h., keiner der Querfäden 101 bis 112 wechselt auf die Laufseite bzw. in die untere Gewebelage, und keiner der Querfäden 201 bis 208 wechselt auf die Papierseite bzw. in die obere Gewebelage. Es wird angemerkt, dass die Erfindung jedoch weder auf die gezeigte Anzahl von oberen und unteren Querfäden noch auf das gezeigte Verhältnis von oberen Querfäden zu unteren Querfäden (hier 12:8 oder 3:2) beschränkt ist. Auch kann der Durchmesser der oberen Querfäden z.B. gleich oder größer dem Durchmesser der unteren Querfäden sein.

Wie in Figur 9 gezeigt ist, bilden die vier oberen Längsfäden 11-14 und die von den zwei funktionalen Paaren 21, 22 und 23, 24 gebildeten zwei oberen Verbundlängsfäden zusammen mit den zwölf oberen Querfäden 101-112 eine papierseitige Leinwandbindung aus. So verläuft der obere Längsfaden 11 abwechselnd über und unter einen oberen Querfaden 101-112 (Abfolge/Sequenz = einmal drüber, einmal darunter). Der Verlauf des oberen Verbundlängsfadens 21, 22 ist gegenüber dem Verlauf des oberen Längsfadens 11 um genau einen oberen Querfaden versetzt. Der obere Längsfaden 12 und der obere Verbundlängsfaden 23, 24 haben den gleichen Verlauf wie der obere Längsfaden 11, und der Verlauf der oberen Längsfäden 13 und 14 entspricht dem Verlauf des oberen Verbundlängsfadens 21, 22. Somit bindet jeder der oberen Längsfaden und oberen Verbundlängsfaden jeden zweiten oberen Querfaden in das Gewebe ein. Auch wenn sich diese Bindung als für das Obergewebe bzw. die Papierseite geeignet erwiesen hat, ist die Erfindung nicht auf eine papierseitige Leinwandbindung beschränkt.

Wie aus Figur 10 ersichtlich, bilden die acht unteren Längsfäden 31-38 zusammen mit den acht unteren Querfäden 201-208 eine laufseitige 4-Schaft-Bindung aus. Die gezeigte Ausführung/Ausbildung des Untergewebes ist jedoch nur eines von mehreren möglichen Ausführungsbeispielen, d.h. es können auch andere laufseitige Bindungen vorgesehen sein, wenngleich sich die gezeigte Bindung als geeignet erwiesen hat. Jeder der acht unteren Längsfäden 31-38 verläuft abwechselnd über und unter einen unteren Querfaden und bindet dadurch genau vier untere Querfäden ein. So bindet z.B. der untere Längsfaden 31 die unteren Querfäden 202, 204, 206 und 208 ein, und der untere Längsfaden 32 bindet die unteren Querfäden 201, 203, 205 und 207 ein, d.h. der Verlauf des benachbart zu dem Längsfaden 31 angeordneten Längsfadens 32 ist um einen Querfaden versetzt. Der Verlauf des benachbart zu dem Längsfaden 32 angeordneten Längsfadens 33 entspricht dem Verlauf des Längsfadens 32, und der Verlauf des benachbart zu dem Längsfaden 33 angeordneten Längsfadens 34 entspricht dem Verlauf des Längsfadens 31. Die durch die unteren Längsfäden 31, 32, 33 und 34 gebildete 4-Schaft-Bindung wird durch die unteren Längsfäden 35, 36, 37 und 38 wiederholt. zudem wiederholt sich die laufseitige 4-Schaft-Bindung nach vier unteren Querfäden. Mit anderen Worten sind in den Figuren 10 und 10a vier Rapporte der laufseitigen 4-Schaft-Bindung gezeigt. Je laufseitigem Bindungsrapport wird jeder untere Querfaden zweimal eingebunden.

Gemäß der in den Figuren 9-11 gezeigten Ausführungsform wird also lediglich die Bindung der oberen Gewebelage durch die Längsfäden der beiden funktionalen Paare 21, 22 und 23, 24 vervollständigt. Die Bindung der unteren Gewebelage wird allein durch die acht unteren Längsfäden gebildet (zusammen mit den im unteren Gewebe verlaufenden Querfäden). Im Untergewebe werden die Längsfäden der beiden funktionalen Paare 21, 22 und 23, 24 als separate Bindefäden verwendet, die ein bereits vollständig ausgebildetes Gewebe an das Obergewebe anbinden.

Legt man die in Figur 9 gezeigte obere Gewebelage über die in Figur 10 gezeigte untere Gewebelage (entsprechend Figur 7 der ersten Ausführungsform), so ist in der Draufsicht auf das Gewebe immer ein oberer Längsfaden zwischen zwei unteren Längsfäden angeordnet. So liegt der obere Längsfaden 11 in der Draufsicht im Wesentlichen zwischen den zwei unteren Längsfäden 31, 32 (vgl. Figur 11), der obere Längsfaden 12 liegt im Wesentlichen zwischen den unteren Längsfäden 33, 34, der obere Längsfaden 13 liegt im Wesentlichen zwischen den unteren Längsfäden 35, 36, und der obere Längsfaden 14 liegt im Wesentlichen zwischen den unteren Längsfäden 37, 38. Daraus resultiert ein Verhältnis von oberen zu unteren Längsfäden von 4:8 oder 1:2. Ordnet man der oberen Gewebelage ferner die von den vier Längsfäden 21, 22, 23, 24 gebildeten zwei oberen Verbundlängsfäden zu, so ergibt sich ein Längsfadenverhältnis von 6:8 oder 3:4 (wenn keiner der vier Längsfäden 21, 22, 23, 24, welche gemäß dieser Ausführungsform in der unteren Gewebelage keine Gewebefunktion innehaben sondern lediglich als separate Gewebefäden fungieren, der unteren Gewebelage zugeordnet wird). Werden die vier Längsfäden 21, 22, 23, 24 gleichmäßig auf Obergewebe und Untergewebe verteilt, so erhält man wie für die erste Ausführungsform ein Verhältnis von 6:10 oder 3:5. Das beschriebene Längsfadenverhältnis von 6:8 (bzw. 6:10) und die damit einhergehende reduzierte Längsfadenanzahl auf der Papierseite begünstigt die Bildung von Quermaschen (siehe Figur 9), welche eine zweckmäßige Faserunterstützung ermöglichen. Die vergleichsweise große Anzahl an unteren Längsfäden gleicht die mit der Bildung der Quermaschen einhergehende Festigkeitsreduzierung und Siebdehnungserhöhung in Maschinenrichtung aus.

Wie bei dem Gewebe gemäß der ersten Ausführungsform kann bei dem Gewebe gemäß der zweiten Ausführungsform der Durchmesser der oberen Längsfäden 11-14 gleich dem Durchmesser der Fäden 21-24 der funktionalen Paare sein. Dadurch kann eine gleichmäßige Papierseite erhalten werden, welche lediglich durch die vier Wechselstellen A1, A2, B1 und B2 geringfügig gestört wird. Ferner können die oberen Längsfäden 11-14 und die Fäden 21-24 der funktionalen Paare problemlos auf einem gemeinsamen Kettbaum angeordnet werden (z.B. Kettbaum X2 in Figur 8).

Der Durchmesser der unteren Längsfäden 31-38 kann wie bei dem Gewebe gemäß der ersten Ausführungsform z.B. gleich dem Durchmesser der oberen Längsfäden 11-14 und der Fäden 21-24 der funktionalen Paare sein. Es ist jedoch auch möglich, für die unteren Längsfäden Fäden mit einem größeren Durchmesser zu verwenden, da die unteren Längsfäden auf einen separaten Kettbaum aufgebracht werden können (z.B. Kettbaum X1 in Figur 8) und die laufseitige Bindung ausschließlich durch die unteren Längsfäden gebildet wird. Haben die unteren Längsfäden einen größeren Durchmesser als die Längsfäden der funktionalen Paare, ragen die unteren Längsfäden weiter aus der Laufseite hervor als die abschnittsweise im Untergewebe verlaufenden Längsfäden der funktionalen Paare, so dass die als separate Bindefäden fungierenden Längsfäden der funktionalen Paare durch die unteren Längsfäden vor Abrieb und Verschleiß geschützt werden.

Das Gewebe gemäß der zweiten Ausführungsform lässt sich wie das Gewebe gemäß der ersten Ausführungsform mit der in Figur 8 gezeigten Webmaschine bzw. Kettfadenanordnung herstellen.

## Patentansprüche

1. Blattbildungssieb, ausgebildet als mehrlagiges Gewebe mit einer oberen, eine erste Bindung aufweisenden Gewebelage (A) und einer unteren, eine zweite Bindung aufweisenden Gewebelage (B),
**dadurch gekennzeichnet, dass** das mehrlagige Gewebe einen Längsfadenrapport von sechzehn Längsfäden hat,
von denen vier Längsfäden (11, 12, 13, 14) als obere Längsfäden ausgebildet sind, welche ausschließlich in der oberen Gewebelage verlaufen und mit in der oberen Gewebelage verlaufenden Querfäden (101-120, 101-112) unter teilweiser Ausbildung der ersten Bindung verwebt sind,
von denen acht Längsfäden (31, 32, 33, 34, 35, 36, 37, 38) als untere Längsfäden ausgebildet sind, welche ausschließlich in der unteren Gewebelage verlaufen und dort mit in der unteren Gewebelage verlaufenden Querfäden (201-210, 201-208) verwebt sind,
und von denen die verbleibenden vier Längsfäden (21, 22, 23, 24) zwei funktionale Längsfadenpaare (21, 22; 23, 24) aus jeweils zwei nebeneinander angeordneten Längsfäden bilden, wobei die beiden Längsfäden des jeweiligen Längsfadenpaares im Wechsel die erste Bindung vervollständigen, und wobei einer oder mehrere oder alle der vier Längsfäden, welche die zwei funktionalen Längsfadenpaare ausbilden, sowohl in der oberen Gewebelage als auch in der unteren Gewebelage verlaufen und dadurch die untere Gewebelage an die obere Gewebelage anbinden.

2. Blattbildungssieb nach Anspruch 1, wobei die acht unteren Längsfäden (31, 32, 33, 34, 35, 36, 37, 38) mit den in der unteren Gewebelage verlaufenden Querfäden (201-210) unter teilweiser Ausbildung der zweiten Bindung verwebt sind, und wobei die beiden Längsfäden des jeweiligen Längsfadenpaares (21, 22; 23, 24) im Wechsel sowohl die erste Bindung als auch die zweite Bindung vervollständigen.

3. Blattbildungssieb nach Anspruch 1, wobei die acht unteren Längsfäden (31, 32, 33, 34, 35, 36, 37, 38) mit den in der unteren Gewebelage verlaufenden Querfäden (201-208) unter vollständiger Ausbildung der zweiten Bindung verwebt sind, und wobei der zumindest eine Längsfaden, der sowohl in der oberen Gewebelage als auch in der unteren Gewebelage verläuft, die durch die unteren Längsfäden vollständig ausgebildete untere Gewebelage an die obere Gewebelage anbindet.

4. Blattbildungssieb nach Anspruch 3, wobei alle der vier Längsfäden, welche die zwei funktionalen Längsfadenpaare ausbilden, sowohl in der oberen Gewebelage als auch in der unteren Gewebelage verlaufen, und wobei die beiden Längsfäden des jeweiligen funktionalen Paares im Wechsel die durch die unteren Längsfäden vollständig ausgebildete untere Gewebelage an die obere Gewebelage anbinden.

5. Blattbildungssieb nach einem der Ansprüche 1 bis 4, wobei in dem Gewebe zwischen zwei funktionalen Längsfadenpaaren (21, 22; 23, 24) immer genau zwei obere Längsfäden (12, 13) und/oder genau vier untere Längsfäden (33, 34, 35, 36) angeordnet sind.

6. Blattbildungssieb nach einem der Ansprüche 1 bis 5, wobei die oberen Längsfäden (11-14), die unteren Längsfäden (31-38) und die Längsfäden (21-24) der funktionalen Paare denselben Durchmesser aufweisen.

7. Blattbildungssieb nach einem der Ansprüche 3 bis 5, wobei die oberen Längsfäden (11-14) und die Längsfäden (21-24) der funktionalen Paare denselben Durchmesser aufweisen, und wobei der Durchmesser der unteren Längsfäden (31-38) größer ist als der Durchmesser der oberen Längsfäden (11-14) und der Längsfäden (21-24) der funktionalen Paare.

8. Blattbildungssieb nach einem der vorangehenden Ansprüche, wobei sämtliche in der oberen Gewebelage verlaufenden Querfäden als ausschließlich in der oberen Gewebelage verlaufende obere Querfäden (101-120, 101-112) ausgebildet sind, und/oder wobei sämtliche in der unteren Gewebelage verlaufenden Querfäden als ausschließlich in der unteren Gewebelage verlaufende untere Querfäden (201-210, 201-208) ausgebildet sind.

9. Blattbildungssieb nach einem der vorangehenden Ansprüche, wobei das Verhältnis von in der oberen Gewebelage verlaufenden Querfäden zu in der unteren Gewebelage verlaufenden Querfäden größer als 1 ist, z.B. mindestens oder genau 2:1 oder z.B. mindestens oder genau 3:2.

10. Blattbildungssieb nach einem der vorangehenden Ansprüche, wobei die erste Bindung eine Leinwandbindung ist, und/oder wobei die zweite Bindung eine 5-Schaft-Bindung oder eine 4-Schaft-Bindung ist.

## Claims

1. Sheet forming screen,
formed as a multilayer fabric having an upper fabric layer (A) comprising a first weave, and a lower fabric layer (B) comprising a second weave,
**characterized in that** the multilayer fabric has a longitudinal thread repeat of sixteen longitudinal threads,
four longitudinal threads (11, 12, 13, 14) of which are formed as upper longitudinal threads extending exclusively in the upper fabric layer and being interwoven with transverse threads (101 1 to 120, 101 to 112) extending in the upper fabric layer, thereby partially forming the first weave,
eight longitudinal threads (31, 32, 33, 34, 35, 36, 37, 38) of which are formed as lower longitudinal threads extending exclusively in the lower fabric layer and there being interwoven with transverse threads (201 to 210, 201 to 208) extending in the lower fabric layer,
and the remaining four longitudinal threads (21, 22, 23, 24) of which form two functional longitudinal thread pairs (21, 22; 23, 24) of two respective longitudinal threads arranged next to each other, wherein the two longitudinal threads of the respective longitudinal thread pair alternately complete the first weave, and wherein one or more or all of the four longitudinal threads forming the two functional longitudinal thread pairs extend both in the upper fabric layer and in the lower fabric layer and thereby bind the lower fabric layer to the upper fabric layer.

2. Sheet forming screen according to claim 1, wherein the eight lower longitudinal threads (31, 32, 33, 34, 35, 36, 37, 38) are interwoven with the transverse threads (201 to 210) extending in the lower fabric layer, thereby partially forming the second weave, and wherein the two longitudinal threads of the respective longitudinal thread pair (21, 22; 23, 24) alternately complete both the first weave and the second weave.

3. Sheet forming screen according to claim 1, wherein the eight lower longitudinal threads (31, 32, 33, 34, 35, 36, 37, 38) are interwoven with the transverse threads (201 to 208) extending in the lower fabric layer, thereby completely forming the second weave, and wherein the at least one longitudinal thread extending both in the upper fabric layer and in the lower fabric layer binds the lower fabric layer completely formed by the lower longitudinal threads to the upper fabric layer.

4. Sheet forming screen according to claim 3, wherein all of the four longitudinal threads forming the two functional longitudinal thread pairs extend both in the upper fabric layer and in the lower fabric layer, and wherein the two longitudinal threads of the respective functional pair alternately bind the lower fabric layer completely formed by the lower longitudinal threads to the upper fabric layer.

5. Sheet forming screen according to any of claims 1 to 4, wherein always exactly two upper longitudinal threads (12, 13) and/or exactly four lower longitudinal threads (33, 34, 35, 36) are arranged in the fabric between two functional longitudinal thread pairs (21, 22; 23, 24).

6. Sheet forming screen according to any of claims 1 to 5, wherein the upper longitudinal threads (11 to 14), the lower longitudinal threads (31 to 38) and the longitudinal threads (21 to 24) of the functional pairs have the same diameter.

7. Sheet forming screen according to any of claims 3 to 5, wherein the upper longitudinal threads (11 to 14) and the longitudinal threads (21 to 24) of the functional pairs have the same diameter, and wherein the diameter of the lower longitudinal threads (31 to 38) is greater than the diameter of the upper longitudinal threads (11 to 14) and the longitudinal threads (21 to 24) of the functional pairs.

8. Sheet forming screen according to any of the preceding claims, wherein all transverse threads extending in the upper fabric layer are formed as upper transverse threads (101 to 120, 101 to 112) extending exclusively in the upper fabric layer, and/or wherein all transverse threads extending in the lower fabric layer are formed as lower transverse threads (201 to 210, 201 to 208) extending exclusively in the lower fabric layer.

9. Sheet forming screen according to any of the preceding claims, wherein the ratio of transverse threads extending in the upper fabric layer to transverse threads extending in the lower fabric layer is greater than 1, for example at least or exactly 2:1 or for example at least or exactly 3:2.

10. Sheet forming screen according to any of the preceding claims, wherein the first weave is a plain weave, and/or wherein the second weave is a 5-shaft weave or a 4-shaft weave.

## Revendications

1. Toile de formation de feuille,
réalisée comme un tissu stratifié avec une couche de tissu (A) supérieure présentant une première armure et une couche de tissu (B) inférieure présentant une deuxième armure,
**caractérisée en ce que** le tissu stratifié a un rapport de seize fils longitudinaux,
dont quatre fils longitudinaux (11, 12, 13, 14) sont réalisés comme fils longitudinaux supérieurs qui s'étendent exclusivement dans la couche de tissu supérieure et sont tissés avec des fils transversaux (101-120, 101-112) s'étendant dans la couche de tissu supérieure en formant partiellement la première armure,
dont huit fils longitudinaux (31, 32, 33, 34, 35, 36, 37, 38) sont réalisés comme fils longitudinaux inférieurs qui s'étendent exclusivement dans la couche de tissu inférieure et y sont tissés avec des fils transversaux (201-210, 201-208) s'étendant dans la couche de tissu inférieure,
et dont les quatre fils longitudinaux (21, 22, 23, 24) restants forment deux paires fonctionnelles de fils longitudinaux (21, 22 ; 23, 24) constituées chacune de deux fils longitudinaux juxtaposés, où les deux fils longitudinaux de chaque paire de fils longitudinaux complètent en alternance la première armure, et où un ou plusieurs des fils longitudinaux ou les quatre fils longitudinaux qui forment les deux paires fonctionnelles de fils longitudinaux s'étendent dans la couche de tissu supérieure ainsi que dans la couche de tissu inférieure, et lient ainsi la couche de tissu inférieure à la couche de tissu supérieure.

2. Toile de formation de feuille selon la revendication 1, dans laquelle les huit fils longitudinaux inférieurs (31, 32, 33, 34, 35, 36, 37, 38) sont tissés avec les fils transversaux (201-210) qui s'étendent dans la couche de tissu inférieure en formant partiellement la deuxième armure, et dans laquelle les deux fils longitudinaux de chaque paire de fils longitudinaux (21, 22 ; 23, 24) complètent en alternance la première armure ainsi que la deuxième armure.

3. Toile de formation de feuille selon la revendication 1, dans laquelle les huit fils longitudinaux inférieurs (31, 32, 33, 34, 35, 36, 37, 38) sont tissés avec les fils transversaux (201-208) qui s'étendent dans la couche de tissu inférieure en formant l'intégralité de la deuxième armure, et dans laquelle le ou les fils longitudinaux qui s'étendent dans la couche de tissu supérieure ainsi que dans la couche de tissu inférieure lient la couche de tissu inférieure complètement formée par les fils longitudinaux inférieurs à la couche de tissu supérieure.

4. Toile de formation de feuille selon la revendication 3, dans laquelle les quatre fils longitudinaux qui forment les deux paires fonctionnelles de fils longitudinaux s'étendent dans la couche de tissu supérieure ainsi que dans la couche de tissu inférieure, et dans laquelle les deux fils longitudinaux de chaque paire fonctionnelle lient en alternance la couche de tissu inférieure complètement formée par les fils longitudinaux inférieurs à la couche de tissu supérieure.

5. Toile de formation de feuille selon l'une des revendications 1 à 4, dans laquelle sont toujours disposés précisément deux fils longitudinaux supérieurs (12, 13) et/ou précisément quatre fils longitudinaux inférieurs (33, 34, 35, 36) dans le tissu entre deux paires fonctionnelles de fils longitudinaux (21, 22 ; 23, 24).

6. Toile de formation de feuille selon l'une des revendications 1 à 5, dans laquelle les fils longitudinaux supérieurs (11-14), les fils longitudinaux inférieurs (31-38) et les fils longitudinaux (21-24) des paires fonctionnelles ont le même diamètre.

7. Toile de formation de feuille selon l'une des revendications 3 à 5, dans laquelle les fils transversaux supérieurs (11-14) et les fils transversaux (21-24) des paires fonctionnelles ont le même diamètre, et dans laquelle le diamètre des fils longitudinaux inférieurs (31-38) est supérieur au diamètre des fils transversaux supérieurs (11-14) et des fils longitudinaux (21-24) des paires fonctionnelles.

8. Toile de formation de feuille selon l'une des revendications précédentes, dans laquelle tous les fils transversaux qui s'étendent dans la couche de tissu supérieure sont réalisés comme fils transversaux supérieurs (101-120, 101-112) qui s'étendent exclusivement dans la couche de tissu supérieure, et/ou dans laquelle tous les fils transversaux qui s'étendent dans la couche de tissu inférieure sont réalisés comme fils transversaux inférieurs (201-210, 201-208) qui s'étendent exclusivement dans la couche de tissu inférieure.

9. Toile de formation de feuille selon l'une des revendications précédentes, dans laquelle le rapport entre les fils transversaux qui s'étendent dans la couche de tissu supérieure et les fils transversaux qui s'étendent dans la couche de tissu inférieure est supérieur à 1, en étant notamment supérieur ou égal ou exactement égal à 2:1 ou en étant notamment supérieur ou égal ou exactement égal à 3:2.

10. Toile de formation de feuille selon l'une des revendications précédentes, dans laquelle la première armure est une armure-toile, et/ou dans laquelle la deuxième armure est une armure à 5 lisses ou une armure à 4 lisses.
